# EUROPÄISCHE PATENTSCHRIFT

(11) **EP 3 106 056 B1**
(45) Veröffentlichungstag und Bekanntmachung des Hinweises auf die Patenterteilung: **16.05.2018**
(21) Anmeldenummer: 15172184.2
(22) Anmeldetag: 15.06.2015
(51) Int. Cl.: A45C 13/42, A45C 15/00, A45C 5/03, A45C 5/14, A45C 13/36

(54) **GEPÄCKSTÜCK**
PIECE OF LUGGAGE
BAGAGE

(43) Veröffentlichungstag der Anmeldung: 21.12.2016
(73) Patentinhaber: RIMOWA ELECTRONIC TAG GmbH, 20354 Hamburg (DE)
(72) Erfinder: Morszeck, Dieter, 50829 Köln (DE); Reh, Jan, 20354 Hamburg (DE)
(74) Vertreter: dompatent von Kreisler Selting Werner - Partnerschaft von Patent- und Rechtsanwälten mbB

(56) Entgegenhaltungen:
- EP-A1- 2 737 820
- WO-A1-2012/152745
- BE-A7- 1 010 939
- US-A1- 2006 054 364
- US-A1- 2010 018 088

## Beschreibung

Die Erfindung betrifft ein Gepäckstück nach dem Oberbegriff des Anspruchs 1 sowie ein Verfahren zum Herstellen eines Gepäckstücks nach Anspruch 12.
Bei bisher bekannten Gepäckstücken, die für einen Flug an einen Flughafen eingecheckt werden, werden Papieranhänger, sogenannte Baggage-Tags an das Gepäckstück klebt, die für einen Flug notwendige Flug- und Personendaten, insbesondere Beförderungswege und Identifikationsmerkmale.

Das Dokument WO 2012/152745 A1 offenbart einen elektronischen Baggage-Tag mit zwei Displays.

Es gibt Bestrebungen, elektronische Baggage-Tag vorzusehen. Dabei werden als elektronische Baggage-Tags ausgeführte Anhänger an das Gepäckstück gehängt, die ein Display beinhalten. Dabei besteht jedoch das Problem, dass diese die Displays aufweisende Anhänger häufig beschädigt werden und nur schlecht von den Scanautomaten der Gepäckbeförderungseinrichtung gescannt werden können.
Aufgabe der vorliegenden Erfindung ist es daher elektronische Baggage-Tags vorzusehen, die hohen Belastungen standhalten und sehr gut scanbar sind.
Zur Lösung dieser Aufgabe dienen die Merkmale der Ansprüche 1 und 12.

Die Erfindung sieht in vorteilhafter Weise vor, dass an zumindest einer Längsseite des Gepäckstückkörpers eine Displayeinrichtung in dem Gepäckstückkörper integriert ist.

Auf der Displayeinrichtung werden für einen Flug notwendige Flug- und Personendaten angezeigt. Die vorliegende Erfindung hat den Vorteil, dass die als elektronischer Baggage-Tag ausgeführte Displayeinrichtung geschützt ist und dabei derart an dem Gepäckstück, nämlich der Längsseite des Gepäckstückkörpers, angeordnet ist, dass die Displayeinrichtung besonders gut gescannt werden kann.
Die Displayeinrichtung ist dabei in einem Bereich angeordnet, in dem auch üblicherweise die Papier-Baggage-Tags angeordnet werden, nämlich an der Längsseite des Gepäckstückkörpers. Ferner kann die Displayfläche der Displayeinrichtung vorzugsweise parallel zu der Längsseite angeordnet sein, so dass die auf der Displayfläche der Displayeinrichtung angezeigten Flug- und Personendaten besonders gut gescannt werden können.
Die Displayeinrichtung kann in einem einer Wanne ähnlichen Aufnahmeelement angeordnet sein.
Aufgrund dieses Aufnahmeelementes ist die Displayeinrichtung besonders geschützt.
Das Aufnahmeelement kann in einer Aussparung des Gepäckstückkörpers angeordnet und mit diesem verbunden sein. Das Aufnahmeelement kann somit die Steifigkeit des Gepäckstückkörpers verstärken.
Das Aufnahmeelement kann einen Außenrand aufweisen, mit dem das Aufnahmeelement mit dem Gepäckstückkörper verbunden, vorzugsweise verklebt ist. Auf diese Weise wird die Stabilität des Gepäckstückkörpers noch einmal erhöht, wodurch die Displayeinrichtung zusätzlich geschützt ist.

Das Aufnahmeelement kann alternativ auch einstückig mit dem Gepäckstückkörper ausgebildet sein. Auch das einstückige, einer Wanne ähnliche Aufnahmeelement kann die Steifigkeit des Gepäckstückkörpers erhöhen und somit die Displayeinrichtung zusätzlich schützen.

Das Aufnahmeelement kann in dem Gepäckstückkörper tiefgezogen sein.

Die Displayeinrichtung kann ein Gehäuse und eine Schutzscheibe aufweisen, wobei ein Display innerhalb des Gehäuses angeordnet ist, so dass das Gehäuse und Schutzscheibe das Display vor Stößen, Biegungen, Wasser und Staub schützt.

Das Gehäuse und die Schutzscheibe bilden somit ein geschlossenes System für die Displayeinrichtung, so dass diese besonders geschützt ist.

Die Schutzscheibe kann aus Kunststoff oder aus Glas bestehen.

Der Gepäckstückkörper kann ein Rahmenelement zur Verstärkung des Gepäckstückkörpers im Bereich der Displayeinrichtung aufweisen. Auch dadurch kann der Schutz für das Display weiter erhöht werden.

Das Rahmenelement kann zumindest entlang der Längsseite des Gepäckstückkörpers angeordnet sein.

Der Gepäckstückkörper kann ein erstes und ein zweites Gepäckstückteil aufweisen, die über zumindest ein Scharnier miteinander verbunden sind, so dass der Gepäckstückkörper geöffnet und geschlossen werden kann, wobei das erste und das zweite Gepäckstückteil Kanten aufweisen, die im geschlossenen Zustand einander anliegen.

Das Rahmenelement kann zumindest entlang einer der Kanten des ersten und/oder des zweiten Gepäckstückteils verlaufen.

Das Aufnahmeelement kann von einer der Kanten aus in eine im Gepäckstückkörper angeordnete Aussparung einschiebbar sein.

Nachdem Einschieben des Aufnahmeelements kann das Rahmenelement entlang der Kante anordnet werden.

Das Rahmenelement kann mit dem Aufnahmeelement verbindbar, vorzugsweise verschraubbar sein.

Gemäß der vorliegenden Erfindung kann ferner ein Verfahren zum Herstellen eines Gepäckstücks mit einem Gepäckstückkörper, zwei Längsseiten, zwei Hauptflächen, eine Ober- und eine Unterseite vorgesehen sein, bei dem eine Displayeinrichtung in einem an der Längsseite des Gepäckstückkörpers angeordneten Aufnahmeelement aufgenommen wird.

Eine Vertiefung kann in dem Gepäckstückkörper tiefgezogen werden. Zumindest ein Teil der Vertiefung kann ausgestanzt werden, so dass eine Aussparung entsteht, wobei das Aufnahmeelement in der Aussparung angeordnet wird und mit dem Gepäckstückkörper verbunden, vorzugsweise verklebt wird.

Die Displayeinrichtung kann in das Aufnahmeelement eingebracht werden und mit dem Aufnahmeelement verschraubt werden.

Beim Verschrauben der Displayeinrichtung kann ein Randelement der Displayeinrichtung gegen den Gepäckstückkörper gedrückt werden, wobei vorzugsweise ein Dichtungselement zwischen Displayeinrichtung und Gepäckstückkörper eingeklemmt wird.

Das Aufnahmeelement kann beim Herstellen in eine im Gepäckstückkörper angeordneten Aussparung eingeschoben werden.

Der Gepäckstückkörper kann aus einem ersten und einem zweiten Gepäckstückteil gebildet werden, die über zumindest ein Scharnier miteinander verbunden sind, so dass der Gepäckstückkörper geöffnet und geschlossen werden kann, wobei das erste und das zweite Gepäckstückteil Kanten aufweisen, die im geschlossenen Zustand einander anliegen.

Das Aufnahmeelement kann von einer Kante des ersten oder des zweiten Gepäckstückteils in die im Gepäckstückkörper angeordnete Aussparung eingeschoben werden.

Nachdem Einschieben des Aufnahmeelementes kann das Rahmenelement entlang der Kante angeordnet werden.

Das Rahmenelement kann mit dem Aufnahmeelement verbunden, vorzugsweise verschraubt werden.

Im Folgenden werden unter Bezugnahme auf die Zeichnungen Ausführungsbeispiele der Erfindung näher erläutert:
- Fig. 1: zeigt ein Gepäckstück mit einer Displayeinrichtung,
- Fig. 2: zeigt die Displayeinrichtung und das Aufnahmeelement,
- Fig. 3: zeigt das Aufnahmeelement mit eingeführter Displayeinrichtung,
- Fig. 4: zeigt ein erstes Gepäckstückteil des Gepäckstückkörpers mit einer Aussparung für das Aufnahmeelement,
- Fig. 5: zeigt das Gepäckstückteil aus Fig. 4, bei dem ein Rahmenelement hinzugefügt wird,
- Fig. 6: zeigt ein Gepäckstückteil, bei dem ein Aufnahmeelement eingeschoben wird,
- Fig. 7: zeigt das Gepäckstückteil aus Fig.6, bei dem ein Rahmenelement hinzugefügt wird,
- Fig. 8: zeigt ein Gepäckstückteil mit tiefgezogenem Aufnahmeelement,
- Fig. 9: zeigt das Gepäckstückteil aus Fig. 8 mit eingesetzter Displayeinrichtung.
- Fig. 10: zeigt einen Gepäckstückkörper mit tiefgezogener Vertiefung,
- Fig. 11: zeigt einen Gepäckstückkörper aus Fig. 10 mit eingesetzten Aufnahmeelement,
- Fig. 12: zeigt ein Aufnahmeelement aus Fig. 11, bei dem die Displayeinrichtung eingesetzt ist,
- Fig. 13: zeigt ein Ausschnitt auf Fig. 12.

Fig. 1 zeigt ein Gepäckstück 1, das einen Gepäckstückkörper 2 aufweist. Der Gepäckstückkörper 2 weist zwei Hauptflächen 4, zwei Längsseiten 6 sowie eine Oberseite 8 und eine Unterseite 10 auf. An der Unterseite 10 sind Rollen 12 angeordnet auf denen das Gepäckstück 1 rollbar ist. An zumindest einer Längsseite 6 des Gepäckstückkörpers 2 ist eine Displayeinrichtung 14 in dem Gepäckstückkörper 2 integriert.

Die Displayeinrichtung 14 weist eine Displayfläche 16 auf, die parallel zu der Längsseite 6 verläuft.

Die Displayeinrichtung 14 ist in einem einer Wanne ähnlichen Aufnahmeelement 18 angeordnet. Auf der Displayfläche 16 der Displayeinrichtung 14 sind für einen Flug notwendige Flug- und Personendaten darstellbar.

Die Displayeinrichtung 14 ist als elektronischer Tag ausgeführt. Die für den Flug notwendigen Flug- und Personendaten können von einer Eincheckeinrichtung an die Displayeinrichtung übertragen werden und auf der Displayfläche 16 der Displayeinrichtung 14 graphisch dargestellt werden. Die Displayeinrichtung 14 ist an der Längsseite 6, an der auch der Griff 20 angeordnet ist, angeordnet. Auf diese Weise sind die Flug- und Personendaten, die auf der Displayeinrichtung 14 dargestellt werden, an einer ähnlichen Stelle angeordnet, wie bei einem herkömmlichen Papier-Baggage-Tag, der üblicherweise an dem Handgriff 20 befestigt wird. Im Fig. 2 ist das einer Wanne ähnliche Aufnahmeelement 18 näher dargestellt. Das Aufnahmeelement 18 kann vorzugsweise aus Kunststoff hergestellt sein. Alternativ kann das Aufnahmeelement jedoch auch aus jeglichem anderem Material hergestellt sein. Die Displayeinrichtung 14 weist ein Gehäuse 22 und eine Schutzscheibe 24 auf. Innerhalb des Gehäuses 22 ist ein Display angeordnet. Das Gehäuse 22 und die Schutzscheibe 24 schützen das im Inneren angeordnete Display vor Stößen, Biegung, Wasser und Staub. Das Gehäuse 22 und Schutzscheibe 24 bilden somit ein geschlossenes System. Dies hat den Vorteil, dass Manipulationen an dem Display selbst nicht leicht vorgenommen werden können. Die Displayeinrichtung 14 kann in dem Aufnahmeelement 18 angeordnet werden. Die Displayeinrichtung 14 kann dabei derart in dem Aufnahmeelement 18 aufgenommen werden, das die Displayeinrichtung 14 leicht vertieft in dem Aufnahmeelement 18 angeordnet ist, so dass die Displayeinrichtung 14 besser von äußeren Einflüssen geschützt ist.
Im Inneren der Displayeinrichtung 14 können ferner Empfangseinrichtungen angeordnet sein, mit denen Daten, die auf der Displayeinrichtung angezeigt werden, empfangen werden. Die Displayeinrichtung 14 weist einen Bereich neben der Displayfläche 16 auf, in dem die Empfangseinrichtungen angeordnet werden können, so dass die Empfangseinrichtungen direkt an der Oberfläche der Displayeinrichtung 14 angeordnet werden können und so eine gute Übertragung möglich ist.
Der Gepäckstückkörper 2 weist ein erstes Gepäckstückteil 3 und ein zweites Gepäckstückteil 5 auf, die über zumindest ein Scharnier miteinander verbunden sind, so dass das der Gepäckstückkörper 2 geöffnet und geschlossen werden kann, wobei das erste und das zweite Gepäckstückteil 3, 5 Kanten 28 aufweisen, die im geschlossenen Zustand einander anliegen. In Fig. 4 ist das erste Gepäckstückteil 3 dargestellt. Im ersten Gepäckstückteil 3 ist eine Aussparung 30 vorgesehen, in die das Aufnahmeelement 18 eingebracht werden kann. Das Aufnahmeelement 18 weist eine umlaufende Kante 32 auf, die in die Öffnung 30 eingeführt werden kann und mit der Öffnungskante 34 abschließt. Das Aufnahmeelement 18 weist einen Außenrand 36 auf, mit dem das Aufnahmeelement 18 mit dem Gepäckstückkörper 2 bzw. mit dem ersten Gepäckstückteil 3 des Gepäckstückkörpers 2 verbunden ist. Der Außenrand 36 wird vorzugsweise mit dem Gepäckstückkörper 2 verklebt und auf diese Weise kann das Gepäckstückteil 3 besonders gut versteift werden und das Aufnahmeelement stellt eine besonders guten Schutz für die Displayeinrichtung dar.

In Fig. 5 ist das erste Gepäckstückteil 3 gemäß Fig. 4 dargestellt. Nachdem das Aufnahmeelement 18 mit dem ersten Gepäckstückteil 3 verbunden worden ist, kann ein Rahmenelement 38 zur Verstärkung des Gepäckstückkörpers 2 vorgesehen werden. Das Rahmenelement 38 kann dabei vorzugsweise im Bereich der Displayeinrichtung 14 bzw. im Bereich des Aufnahmeelementes 18 vorgesehen sein. Im dargestellten Ausführungsbeispiel ist das Rahmenelement 38 entlang der gesamten umlaufenden Kante 28 des ersten Gepäckstückteils 3 vorgesehen. Auf diese Weise kann das erste Gepäckstückteil 3 insbesondere im Bereich der Displayeinrichtung 14 verstärkt werden und somit die Displayeinrichtung vor Biegung, Stößen und sonstigen äußeren Einflüssen geschützt werden.

In Fig. 6 ist ein alternatives Ausführungsbeispiel dargestellt. In Fig. 6 ist ebenfalls das erste Gepäckstückteil dargestellt, in dem eine Aussparung angeordnet ist. Diese Aussparung reicht jedoch bis zu der Kante 28. Das Aufnahmeelement 18 weist in dem dargestellten Ausführungsbeispiel eine umlaufende Nut 40 auf. Mit der umlaufenden Nut kann das Aufnahmeelement 18 in die Aussparung 38 eingeschoben werden. Dabei wird die Kante 42 der Aussparung vorzugsweise in der Nut 40 eingeklemmt.

In Fig. 7 ist dargestellt, wie das Aufnahmeelement 18 aus Fig. 6 in die Aussparung 38 eingeschoben ist. Die Kante 44 des Aufnahmeelementes schließt dabei bündig mit der Kante 28 des ersten Gepäckstückteils ab. Als nächstes wird ein Rahmenelement entlang der Kante 28 angeordnet. Das dargestellte Rahmenelement 28 ist wieder entlang der gesamten Kante 28 des ersten Gepäckstückteils 3 angeordnet. Alternativ könnte das Rahmenelement auch nur im Bereich des Aufnahmeelementes 18 angeordnet sein.

In Fig. 8 ist ein weiteres alternatives Ausführungsbeispiel dargestellt. In Fig. 8 ist ein erstes Gepäckstückteil dargestellt, bei dem das Aufnahmeelement 18 einstückig mit dem ersten Gepäckstückteil 3 und damit mit dem Gepäckstückkörper 2 ausgebildet ist. Die Aufnahmeeinrichtung 18 ist dabei vorzugsweise in dem Gepäckstückteil 2 tief gezogen. Das Displayelement 14 kann in das Aufnahmeelement 18 eingesetzt werden.

In dem Aufnahmeelement 18 ist vorzugsweise eine Aussparung 50 vorgesehen, in der eine Betätigungseinrichtung, wie beispielsweise ein Knopf, der auch auf der Displayeinrichtung angeordnet ist, durch das Aufnahmeelement 18 hindurchgesteckt werden kann. Auch die Aufnahmeelemente der Fign. 2 - 6 können eine solche Aussparung für ein Betätigungselement aufweisen.

Mittels der Betätigungseinrichtung kann die Displayeinrichtung 18 in Empfangsbereitschaft gesetzt werden und die Displayeinrichtung kann dann Daten, insbesondere Flug- und Personendaten empfangen und auf der Displayfläche anzeigen. Das verwendete Display der Displayeinrichtung ist vorzugsweise ein stromloses Display, das lediglich Strom beim erstmaligen Anzeigen der Daten benötigt, jedoch nicht zum dauerhaften Anzeigen der Daten. Solche Displays werden auch bi-stabile Displays genannt.

Fig. 10 bis 13 zeigen ein weiteres alternatives Ausführungsbeispiel. In Fig. 10 ist ein Ausschnitt aus einem Gepäckstückteil 3 dargestellt. In dem Gepäckstückteil wurde eine Vertiefung 50 tief gezogen. Ein Teil der Vertiefung wird mittels der Stanzwerkzeuge 52 ausgestanzt, so dass eine Aussparung 30 entsteht. Einer Wanne ähnliches Aufnahmeelement 18 wird von unten mit einem Außenrand 36 gegen das Gepäckstückteil 3 geklebt. Der Randbereich des Gepäckstückteils 3 und der Außenrand 36 sind gegenüber dem restlichen Gepäckstückteil und auch gegenüber dem restlichen Teil des Aufnahmeleementes 18 geneigt. Insbesondere sind sie gegenüber den Seitenwänden 19 des Aufnahmeelementes 18 geneigt. In Fig. 11 ist dargestellt, wie das Aufnahmeelement an das Gepäckstückteil 3 somit gegen den Gepäckstückkörper 2 geklebt ist. Es können jedoch auch andere Verbindungsarten als Verklebung gewählt werden.

In Fig. 12 ist dargestellt, wie die Displayeinrichtung 14 in das Aufnahmeelement 18 eingebracht ist. Die Displayeinrichtung kann mit dem Aufnahmeelement verbunden, vorzugsweise verschraubt werden. Mittels des Verschrauben wird ein Randelement 56 der Displayeinrichtung 14 gegen den Gepäckstückkörper 2 bzw. den Randbereich 58 des Gepäckstückkörpers 2 gedrückt. Dabei wird vorzugsweise ein Dichtungselement 60 zwischen Displayeinrichtung 14 und Gepäckstückkörper 2 eingeklemmt. Auf diese Weise wird die Displayeinrichtung Luft- und Staubdicht mit dem Aufnahmeelement 18 verbunden.

## Patentansprüche

1. Gepäckstück (1), mit
- einem Gepäckstückkörper (2),
- zwei Längsseiten (6),
- zwei Hauptflächen (4),
- einer Ober- und einer Unterseite (8, 10), wobei an der Unterseite (10) Rollen (12) angeordnet sind, auf denen das Gepäckstück (1) rollbar ist,
**dadurch gekennzeichnet,**
**dass** an zumindest einer Längsseite (6) des Gepäckstückkörpers (2) eine Displayeinrichtung (14) in dem Gepäckstückkörper (2) integriert ist, auf der für einen Flug notwendige Flug- und Personendaten angezeigt sind.

2. Gepäckstück (1) nach Anspruch 1, **dadurch gekennzeichnet, dass** die Displayeinrichtung (14) in einem einer Wanne ähnlichen Aufnahmeelement (18) angeordnet ist.

3. Gepäckstück (1) nach Anspruch 1 oder 2, **dadurch gekennzeichnet, dass** das Aufnahmeelement (18) in einer Aussparung (30) des Gepäckstückkörpers (2) angeordnet und mit diesem verbunden ist.

4. Gepäckstück (1) nach Anspruch 3, **dadurch gekennzeichnet, dass** das Aufnahmeelement (18) einen Außenrand (36) aufweist, mit dem das Aufnahmeelement (18) mit dem Gepäckstückkörper (2) verbunden, vorzugsweise verklebt ist.

5. Gepäckstück (1) nach Anspruch 1 oder 2, **dadurch gekennzeichnet, dass** das Aufnahmeelement (18) einstückig mit dem Gepäckstückkörper (2) ausgebildet ist.

6. Gepäckstück (1) nach Anspruch 5, **dadurch gekennzeichnet, dass** das Aufnahmeelement (18) in dem Gepäckstückkörper (2) tiefgezogen ist.

7. Gepäckstück (1) nach einem der Ansprüche 1 bis 6, **dadurch gekennzeichnet, dass** die Displayeinrichtung (14) ein Gehäuse (22) und eine Schutzscheibe (24) aufweist, wobei ein Display innerhalb des Gehäuses (22) angeordnet ist, so dass das Gehäuse (22) und die Schutzscheibe (24) das Display vor Stößen, Biegung, Wasser und Staub schützt.

8. Gepäckstück (1) nach einem der Ansprüche 1 bis 7, **dadurch gekennzeichnet, dass** der Gepäckstückkörper (2) ein Rahmenelement (38) zur Verstärkung des Gepäckstückkörpers (2) im Bereich der Displayeinrichtung (14) aufweist.

9. Gepäckstück (1) nach Anspruch 8, **dadurch gekennzeichnet, dass** das Rahmenelement (38) zumindest entlang der Längsseite (6) des Gepäckstückkörpers (2) angeordnet ist.

10. Gepäckstück (1) nach einem der Ansprüche 1 bis 9, **dadurch gekennzeichnet, dass** der Gepäckstückkörper (2) ein erstes und ein zweites Gepäckstückteil (3, 5) aufweist, die über zumindest ein Scharnier miteinander verbunden sind, so dass der Gepäckstückkörper (2) geöffnet und geschlossen werden kann, wobei das erste und das zweite Gepäckstückteil (3, 5) Kanten (28) aufweisen, die im geschlossenen Zustand einander anliegen.

11. Gepäckstück (1) nach Anspruch 10, **dadurch gekennzeichnet, dass** das Rahmenelement zumindest entlang einer der Kanten (28) des ersten und/oder des zweiten Gepäckstückteils (3, 5) verläuft.

12. Verfahren zum Herstellen eines Gepäckstücks (1) nach Anspruch 1 mit einem Gepäckstückkörper (2), zwei Längsseiten (6), zwei Hauptflächen (4), einer Ober- und einer Unterseite (8, 10) **dadurch gekennzeichnet, dass** eine Displayeinrichtung (14) in einem an der Längsseite (6) des Gepäckstückkörpers (2) angeordneten Aufnahmeelement (18) aufgenommen wird.

13. Verfahren nach Anspruch 12, **dadurch gekennzeichnet, dass** eine Vertiefung in dem Gepäckstückkörper (2) tiefgezogen wird und zumindest ein Teil der Vertiefung ausgestanzt wird, so dass eine Aussparung entsteht, wobei das Aufnahmeelement (18) in der Aussparung (30) angeordnet wird und mit dem Gepäckstückkörper (2) verbunden, vorzugsweise verklebt wird.

14. Verfahren nach Anspruch 12 oder 13, **dadurch gekennzeichnet, dass** die Displayeinrichtung (14) in das Aufnahmeelement eingebracht wird und mit dem Aufnahmeelement verschraubt wird.

15. Verfahren nach Anspruch 14, **dadurch gekennzeichnet, dass** beim Verschrauben der Displayeinrichtung ein Randelement der Displayeinrichtung (14) gegen den Gepäckstückkörper gedrückt wird, wobei vorzugsweise ein Dichtungselement zwischen Displayeinrichtung (14) und Gepäckstückkörper (2) eingeklemmt wird.

## Claims

1. A piece of baggage (1) including:
- a body (2) of the piece of baggage,
- two longitudinal sides (6),
- two main surfaces (4),
- an upper and a lower side (8, 10), wherein at said lower side (10) rollers (12) are arranged via which said piece of baggage (1) is adapted to be moved,
**characterized in that**
at least at one longitudinal side (6) of said body (2) of the piece of baggage a display means (14) is integrated in said body (2) of the piece of baggage, on which flight and personal data required for a flight are indicated.

2. The piece of baggage (1) according to claim 1, **characterized in that** the display means (14) is arranged in a well-type take-up element (18).

3. The piece of baggage (1) according to claim 1 or 2, **characterized in that** the take-up element (18) is arranged in a recess (30) of the body (2) of the piece of baggage and connected with the latter.

4. The piece of baggage (1) according to claim 3, **characterized in that** the take-up element (18) comprises an external edge (36) via which said take-up element (18) is connected, preferably glued to the body (2) of the piece of baggage.

5. The piece of baggage (1) according to claim 1 or 2, **characterized in that** the take-up element (18) is integrally formed with the body (2) of the piece of baggage.

6. The piece of baggage (1) according to claim 5, **characterized in that** the take-up element (18) is deep-drawn in the body (2) of the piece of baggage.

7. The piece of baggage (1) according to one of claims 1 to 6, **characterized in that** the display means (14) comprises a housing (22) and a protective pane (24), wherein a display is arranged inside said housing (22) such that said housing (22) and said protective pane (24) protect said display against impacts, bending, water and dust.

8. The piece of baggage (1) according to one of claims 1 to 7, **characterized in that** the body (2) of the piece of baggage comprises a frame element (38) for reinforcing said body (2) of the piece of baggage in the region of the display means (14).

9. The piece of baggage (1) according to claim 8, **characterized in that** the frame element (38) is arranged along at least the longitudinal side (6) of the body (2) of the piece of baggage.

10. The piece of baggage (1) according to one of claims 1 to 9, **characterized in that** the body (2) of the piece of baggage comprises a first and a second portion (3, 5) of the piece of baggage which are connected with each other via at least one hinge such that said body (2) of the piece of baggage can be opened and closed, wherein the first and the second portion (3, 5) of the piece of baggage comprise edges (28) which rest upon each other in the closed condition.

11. The piece of baggage (1) according to claim 10, **characterized in that** a frame element extends at least along one of the edges (28) of the first and/or the second portion (3, 5) of the piece of baggage.

12. A method for manufacturing a piece of baggage (1) of claim 1 including a body (2) of the piece of baggage, the body (2) having two longitudinal sides (6), two main surfaces (4), an upper and a lower side (8, 10),
**characterized in that**
a display means (14) is accommodated in a take-up element (18) arranged at said longitudinal side (6) of said body (2) of the piece of baggage.

13. The method according to claim 12, **characterized in that** a depression is deep-drawn in the body (2) of the piece of baggage and at least a portion of the depression is stamped out such that a recess is produced, wherein the take-up element (18) is arranged in said recess (30) and connected, preferably glued to said body (2) of the piece of baggage.

14. The method according to claim 12 or 13, **characterized in that** the display means (14) is introduced into the take-up element and screwed to said take-up element.

15. The method according to claim 14, **characterized in that** during screwing in place of the display means an edge element of said display means (14) is pressed against the body of the piece of baggage, wherein, preferably, a sealing element is clamped between the display means (14) and the body (2) of the piece of luggage.

## Revendications

1. Bagage (1), avec
- un corps de bagage (2),
- deux côtés longitudinaux (6),
- deux faces principales (4),
- un côté supérieur et un côté inférieur (8, 10), des roulettes (12) étant disposées sur le côté inférieur (10), sur lesquelles le bagage (1) peut rouler,
**caractérisé en ce que**,
sur au moins un côté longitudinal (6) du corps de bagage (2), dans le corps de bagage (2), il est intégré un dispositif d'affichage (14) sur lequel sont affichées des données de vol et personnelles nécessaires pour un vol.

2. Bagage (1) selon la revendication 1, **caractérisé en ce que** le dispositif d'affichage (14) est disposé dans un élément de réception (18) semblable à une cuvette.

3. Bagage (1) selon la revendication 1 ou 2, **caractérisé en ce que** l'élément de réception (18) est disposé dans un évidement (30) du corps de bagage (2) et est raccordé à ce dernier.

4. Bagage (1) selon la revendication 3, **caractérisé en ce que** l'élément de réception (18) présente un bord extérieur (36) avec lequel l'élément de réception (18) est raccordé au corps de bagage (2), de préférence par collage.

5. Bagage (1) selon la revendication 1 ou 2, **caractérisé en ce que** l'élément de réception (18) est constitué d'un seul tenant avec le corps de bagage (2).

6. Bagage (1) selon la revendication 5, **caractérisé en ce que** l'élément de réception (18) est embouti dans le corps de bagage (2).

7. Bagage (1) selon l'une des revendications 1 à 6, **caractérisé en ce que** le dispositif d'affichage (14) présente un boîtier (22) et un écran de protection (24), un affichage étant disposé à l'intérieur du boîtier (22) de telle sorte que le boîtier (22) et l'écran de protection (24) protègent l'affichage contre les chocs, la torsion, l'eau et la poussière.

8. Bagage (1) selon l'une des revendications 1 à 7, **caractérisé en ce que** le corps de bagage (2) présente un élément de cadre (38) destiné à renforcer le corps de bagage (2) dans la zone du dispositif d'affichage (14).

9. Bagage (1) selon la revendication 8, **caractérisé en ce que** l'élément de cadre (38) est disposé au moins le long du côté longitudinal (6) du corps de bagage (2).

10. Bagage (1) selon l'une des revendications 1 à 9, **caractérisé en ce que** le corps de bagage (2) présente une première et une deuxième partie de bagage (3, 5) qui sont raccordées l'une à l'autre par le biais d'au moins une charnière de telle sorte que le corps de bagage (2) peut être ouvert et fermé, la première et la deuxième partie de bagage (3, 5) présentant des arêtes (28) qui sont adjacentes l'une à l'autre dans l'état fermé.

11. Bagage (1) selon la revendication 10, **caractérisé en ce que** l'élément de cadre court au moins le long d'une des arêtes (28) de la première et/ou de la deuxième partie de bagage (3, 5).

12. Procédé de fabrication d'un bagage (1) selon la revendication 1, avec un corps de bagage (2), deux côtés longitudinaux (6), deux faces principales (4), un côté supérieur et un côté inférieur (8, 10), **caractérisé en ce qu'**un dispositif d'affichage (14) est reçu dans un élément de réception (18) disposé sur le côté longitudinal (6) du corps de bagage (2).

13. Procédé selon la revendication 12, **caractérisé en ce qu'**un creux est embouti dans le corps de bagage (2), et au moins une partie du creux est estampée de telle sorte qu'il se crée un évidement, l'élément de réception (18) étant disposé dans l'évidement (30) et raccordé au corps de bagage (2), de préférence par collage.

14. Procédé selon la revendication 12 ou 13, **caractérisé en ce que** le dispositif d'affichage (14) est mis en place dans l'élément de réception et assemblé par vissage à l'élément de réception.

15. Procédé selon la revendication 14, **caractérisé en ce que**, lors du vissage du dispositif d'affichage, un élément de bord du dispositif d'affichage (14) est pressé contre le corps de bagage, un élément d'étanchéité étant de préférence coincé entre le dispositif d'affichage (14) et le corps de bagage (2).
